# FASCICULE DE BREVET EUROPEEN

(11) **EP 0 565 411 B1**
(45) Date de publication et mention de la délivrance du brevet: **25.09.1996**
(21) Numéro de dépôt: 93400846.7
(22) Date de dépôt: 01.04.1993
(51) Int. Cl.: E02D 3/12, E02D 19/16

(54) **Procédé de réalisation d'écrans d'étanchéité souterrains, et écrans ainsi produits**
Verfahren um eine wasserundurchlässige unterirdische Schicht zu realisieren und damit hergestellte Schicht
Method for making an underground watertight screen and the screen so produced

(30) Priorité: 06.04.1992 FR 9204178
(43) Date de publication de la demande: 13.10.1993
(73) Titulaire: SONDAGES INJECTIONS FORAGES "S.I.F." ENTREPRISE BACHY, F-92563 Rueil-Malmaison Cedex (FR)
(72) Inventeur: Morey, Jacques, F-75013 Paris (FR); Dupeuble, Paul, F-78590 Noisy Le Roi (FR)
(74) Mandataire: Colas, Jean-Pierre

(56) Documents cités:
- FR-A- 2 114 347
- FR-A- 2 415 169
- PATENT ABSTRACTS OF JAPAN vol. 11, no. 74 (M-568)(2521) 6 Mars 1987
- PATENT ABSTRACTS OF JAPAN vol. 8, no. 152 (M-309)14 Juillet 1984

## Description

La réalisation d'écrans d'étanchéité d'extension voisine de l'horizontale dans la masse d'un terrain perméable peut être obtenue par deux grands types de techniques, les techniques d'injection et les techniques de jet rotatif.

L'objectif dans les deux cas est le même. Il s'agit de remplir le plus parfaitement possible les vides existant entre les grains constitutifs du terrain considéré de façon à en diminuer la porosité et, par suite, assurer l'étanchéité. Ceci est obtenu par l'introduction dans le terrain d'un matériau exogène donnant lieu à un phénomène de prise.

Dans le cas de la technique d'injection, le matériau d'étanchement est introduit sous pression dans le terrain considéré, sous forme liquide appelée coulis (suspension ou liquide vrai) à partir de forages, de façon à pénétrer la porosité existante du terrain jusqu'à imprégner ce dernier de la façon la plus complète possible. Dans cette technique, la structure existante du terrain est pratiquement conservée.

Dans le cas de la technique de jet, le matériau exogène ou coulis est introduit dans le terrain considéré également à partir de forages mais sous la forme d'un jet orienté horizontalement à grande vitesse qui, sur sa trajectoire, déstructure le terrain en place, et, selon la nature dudit terrain, soit se mélange avec les éléments constitutifs de ce dernier et conduit, après prise, à la formation d'un mortier ou béton de sol (cas, par exemple, des terrains graveleux ou sableux), soit remplace purement et simplement le terrain et conduit, après prise, à la formation d'un coulis durci (cas, par exemple, des terrains argileux). Le jet, en fonction du débit, de la pression motrice et des caractéristiques du terrain, a un certain rayon d'action. Si l'outil assurant la formation du jet est mis en rotation-translation lente à l'intérieur du forage, on obtient un volume plus ou moins cylindrique de terrain traité ayant pour rayon le rayon d'action du jet dans les conditions considérées, et une hauteur correspondant à l'amplitude du mouvement de translation.

On comprend aisément qu'il est ainsi possible de réaliser, par cette technique de jet, des écrans d'étanchéité d'extension voisine de l'horizontale par la juxtaposition d'une pluralité d'éléments cylindriques (ou colonnes) de terrain ainsi traité sur une certaine hauteur, réalisés à partir d'un maillage de forages parallèles sensiblement verticaux de densité telle que les éléments ou colonnes se recoupent de façon à constituer un massif continu.

Cette continuité, impérative puisque l'on vise à réaliser un ouvrage étanche, exige une parfaite maîtrise de tous les paramètres de construction et, en particulier, du rayon d'action du jet, de la précision d'implantation des forages et de leur précision spatiale d'exécution (cote du traitement, impacts des forages au niveau du traitement).

Cette maîtrise est difficile à assurer, d'une part, en raison de la variabilité du rayon d'action du jet en fonction des terrains rencontrés, mais surtout, d'autre part, en raison de l'imprécision inhérente à la réalisation des forages de traitement, imprécision d'autant plus importante que la profondeur de l'écran est plus grande.

Tout cela conduit à prévoir une densité de points de traitement et une hauteur de traitement (au moins de l'ordre du mètre) beaucoup plus grandes qu'il ne serait théoriquement nécessaire.

L'invention vise à fournir notamment un procédé de réalisation, par une technique du jet rotatif, d'écrans d'étanchéité souterrains d'extension générale voisine de l'horizontale qui permet de s'affranchir des difficultés évoquées plus haut et de leurs répercussions sur la conception, la sécurité et le coût de l'opération.

Plus précisément, l'invention concerne un procédé de réalisation d'un écran d'étanchéité souterrain s'étendant en direction générale horizontale, par formation, par la technique du jet rotatif, d'une pluralité d'éléments unitaires solides se recoupant sans discontinuité entre eux, constitués d'un mortier ou béton de sol ou d'un coulis durci de nature minérale, ledit procédé mettant en oeuvre pour la formation desdits éléments, au moins un jet formant avec l'horizontale un angle α compris entre 5 et 60°inclusivement.

L'invention concerne également un écran d'étanchéité souterrain, s'étendant en direction générale horizontale, comprenant au moins une strate constituée d'une pluralité d'éléments unitaires solides se recoupant sans discontinuité entre eux, formés d'un mortier ou béton de sol ou d'un coulis durci de nature minérale, lesdits éléments unitaires ayant la forme d'un cône à axe sensiblement vertical et dont l'angle au sommet θ est compris entre 60 et 170° inclusivement, de préférence entre 100 et 160°.

Pour la mise en oeuvre du procédé de l'invention, on peut utiliser un dispositif à jet comprenant un train de tubes alimenté en coulis sous pression élevée, destiné à être introduit dans un forage et comportant à sa partie inférieure au moins une buse d'éjection, ladite buse formant avec le train de tubes un angle β compris entre 30 et 85° inclusivement, de préférence entre 50 et 80° inclusivement.

L'emploi d'au moins un jet incliné par rapport à l'horizontale conduit à la formation d'un élément unitaire de forme conique, ressemblant à un chapeau chinois. Selon les conditions opératoires et le terrain rencontrés, chaque cône élémentaire peut avoir, à sa base, un diamètre de 0,5 m à plusieurs mètres.

Du fait de la conicité des éléments unitaires, un élément unitaire se recoupera, sans discontinuité, avec les éléments unitaires adjacents même s'il se produit un certain décalage de niveau au cours de l'exécution de ces éléments. En d'autres termes, le procédé de l'invention permet une plus grande tolérance dans la précision des forages à exécuter.

En outre, du fait qu'il assure une plus grande garantie de continuité, le procédé de l'invention permet de réduire considérablement l'épaisseur de l'écran d'étanchéité. Alors que la technique antérieure exigeait de réaliser des éléments unitaires d'une épaisseur de 1 mètre ou plus pour garantir la continuité et donc l'étanchéité de l'écran, le présent procédé permet de se contenter d'une épaisseur de l'ordre de 5 à 100 cm, de préférence de 5 à 40 cm, pour les cônes élémentaires, d'où des économies de temps, de matériau et de coût qui peuvent être importantes.

Les jets utilisés pour la mise en oeuvre du procédé de l'invention peuvent être de tous types connus, c'est-à-dire être constitués d'un simple jet de coulis de nature minérale, ou d'un jet de coulis entouré d'un jet d'air annulaire pour en accroître le rayon d'action, ou d'une association d'un jet d'eau entouré d'un jet d'air annulaire assurant la déstructuration du terrain et d'un jet de coulis distinct, habituellement prévu à un niveau inférieur à celui du jet d'eau.

A titre indicatif, on peut utiliser un dispositif à jet comprenant une centrale de production d'un coulis de ciment alimentant en coulis une ou plusieurs pompes reliées, par l'intermédiaire d'un joint tournant, à un train de tubes introduit dans le forage vertical où doit se faire le traitement par jet. Le train de tubes peut être entraîné en translation et rotation grâce à une tête rotative hydraulique enserrant l'extrémité supérieure du train de tubes, qui est elle-même montée sur une glissière de forage. La ou les pompes délivrent le fluide déstructurant (coulis ou eau) à des pressions de l'ordre de 200 à 700 bars ou plus.

Le train de tubes est formé de tronçons tubulaires unitaires raccordables munis de joints d'étanchéité appropriés et chaque tronçon peut être formé d'un simple tube (jet simple) ou de plusieurs tubes coaxiaux (jet double ou triple). Les liquides (coulis, eau) sont éjectés par une ou des buse(s) d'un diamètre de 2 à 4 mm environ. Les tronçons de train de tubes peuvent avoir un diamètre de 50 à 200 mm environ.

On peut avoir recours à un dispositif produisant un seul jet, ou deux ou plusieurs jets. Dans le cas d'un jet unique, on peut réaliser un élément unitaire conique simplement en faisant tourner le train de tubes introduit dans le forage préalablement pratiqué tout en le maintenant à une cote donnée. On peut aussi réaliser un premier élément unitaire conique comme décrit ci-dessus, puis en réaliser un ou plusieurs autres, superposés au précédent, simplement en remontant le train de tubes dans le forage et en recommençant l'opération de formation du cône unitaire à la nouvelle cote atteinte. Les cotes choisies peuvent être telles que les cônes successifs produits soient distincts les uns des autres ou bien fusionnés pour former un cône plus épais. Dans le cas de l'emploi d'un dispositif d'éjection à deux jets, ceux-ci peuvent opérer à un même niveau (2 jets à 180° par exemple) ou à des niveaux distincts. Ces jets peuvent être tous deux orientés vers le haut ou vers le bas, ou bien l'un (le jet inférieur en général) peut être orienté vers le bas et l'autre (le jet supérieur en général) peut être orienté vers le haut. On peut aussi utiliser un dispositif générant simultanément plusieurs jets, par exemple 3 ou 4, comme cela sera évident pour l'homme du métier. Plutôt que de maintenir le ou les jets à une cote fixe pendant l'opération on peut aussi animer l'outil d'un mouvement vertical sur un certain intervalle de cotes, de façon à "épaissir" l'élément unitaire conique.

Selon le dispositif utilisé et, par conséquent, la configuration de jet produite, on peut donc obtenir un écran d'étanchéité simple, constitué d'une strate unique formée d'une pluralité de cônes s'intersectant ou un écran d'étanchéité multiple formé de deux ou plusieurs strates superposées formées chacune d'une pluralité de cônes s'intersectant. Les strates peuvent être formées de cônes orientés dans la même direction, c'est-à-dire vers le haut ou vers le bas, ou de cônes orientés dans des directions opposées (une strate inférieure étant formée par exemple de cônes orientés vers le haut et une autre strate supérieure étant formée de cônes orientés vers le bas). Les strates peuvent être espacées l'une de l'autre, tangentes à l'endroit des sommets des cônes, ou encore s'intersecter mutuellement, comme désiré.

L'angle β que forme chaque jet avec la verticale, que ce jet soit orienté vers le bas ou vers le haut, doit être d'au plus 85° car, au-dessus de cette valeur, on obtient des cônes élémentaires trop aplatis dont il ne serait pas possible de garantir l'intersection avec les cônes adjacents. Il n'est pas souhaitable non plus que l'angle β soit inférieur à 30° environ car au-dessous de cette valeur on obtient des cônes élémentaires trop pointus, de faible diamètre à la base, ce qui obligerait à accroître considérablement la densité des forages à réaliser pour la mise en oeuvre de la technique du jet et serait donc anti-économique. On préfère un angle β compris entre 50 et 80° environ, ce qui correspond à un élément unitaire conique dont l'angle au sommet θ va de 100 à 160° inclusivement.

Il est à noter enfin que, si désiré, l'écran d'étanchéitè de l'invention peut être formé d'éléments unitaires coniques dont les angles au sommet θ peuvent ne pas être les mêmes partout. Les angles au sommet peuvent varier d'une zone à l'autre d'une strate donnée et/ou varier d'une strate à une autre.

La description qui va suivre, faite en se référant aux dessins fera bien comprendre l'invention.
La figure 1 est une vue schématique en coupe verticale d'un écran d'étanchéité souterrain selon l'invention ;
La figure 2 est une vue schématique selon la ligne de coupe II-II de l'écran de la figure 1 ;
La figure 3 est une coupe schématique partielle à plus grande échelle de l'écran de la figure 1 ; et
Les figures 4 à 6 illustrent trois variantes de réalisation de l'écran selon l'invention.

Les figures 1 et 2 montrent un écran d'étanchéité souterrain selon l'invention qui est un radier 1 réalisé dans le sol à l'endroit d'une fouille à réaliser ultérieurement, mais délimitée par une paroi 2 moulée préalablement dans le sol. Le radier 1 est constitué d'une multiplicité d'éléments unitaires 3, de forme conique, qui s'intersectent, comme le montre la figure 2.

Comme l'illustre la figure 3, chaque élément unitaire est réalisé en alimentant en coulis minéral durcissable, sous pression élevée, un train de tubes 4 muni à sa partie inférieure d'une buse latérale 5 orientée vers le bas et introduit dans un forage surdimensionné tel que 6, puis en faisant lentement tourner le train de tubes 4 sur lui-même tout en le maintenant à un niveau stationnaire. Le jet de coulis 7 éjecté déstructure le terrain rencontré et soit se mélange avec les éléments constitutifs de ce dernier pour former, après durcissement, un mortier ou béton de sol 8, soit se substitue au terrain pour former, après durcissement, un coulis durci, selon la nature du sol.

Les figures 4 à 6 illustrent diverses variantes conformes à l'invention.

Sur la figure 4, on a représenté un écran formé de deux strates superposées 11 et 12 formées chacune d'une pluralité d'éléments unitaires coniques 3 semblables à ceux des figures 1-3. Un tel écran peut être réalisé simplement en formant, à partir de chaque forage, un premier élément unitaire, puis en remontant légèrement le conduit 4 dans le forage, un deuxième élément unitaire surplombant le premier. En variante, on pourrait avoir recours à un train de tubes muni de deux buses espacées, maintenues à un niveau stationnaire.

Sur la figure 5, on a représenté un écran d'étanchéité formé de deux strates 21 et 22 formées chacune d'une pluralité d'éléments unitaires coniques 3, les cônes formés à partir d'un même forage étant de sens inverses avec leurs sommets contigus. Une telle géométrie s'obtient facilement en utilisant un train de tubes muni de deux buses situées sensiblement au même niveau mais dirigées l'une vers le bas et l'autre vers le haut.

Sur la figure 6, on a représenté un écran d'étanchéité semblable à celui de la figure 5, si ce n'est que les sommets des cônes formés à partir d'un même forage sont espacés au lieu d'être contigus. Une telle géométrie s'obtient en utilisant un train de tubes muni de deux buses espacées superposées, l'une dirigée vers le bas et l'autre vers le haut.

Il va de soi que les modes de réalisation décrits ne sont que des exemples et qu'on pourrait les modifier, notamment par substitution d'équivalents techniques, sans sortir pour cela du cadre de l'invention telle que définie par les revendications.

## Revendications

1. Un écran d'étanchéité souterrain (1), s'étendant en direction générale horizontale, caractérisé en ce qu'il comprend au moins une strate constituée d'une pluralité d'éléments unitaires solides (3) se recoupant sans discontinuité entre eux, formés d'un mortier ou béton de sol (8) ou d'un coulis durci de nature minérale, lesdits éléments unitaires ayant la forme d'un cône à axe sensiblement vertical et dont l'angle au sommet θ est compris entre 60 et 170° inclusivement.

2. Un écran selon la revendication 1, dans lequel l'angle au sommet du cône est compris entre 100 et 160° inclusivement.

3. Un écran selon la revendication 1, dans lequel les cônes unitaires ont leur sommet dirigé vers la surface du sol.

4. Un écran selon la revendication 1, qui comprend une seule strate d'éléments unitaires.

5. Un écran selon la revendication 1, qui comprend deux strates d'éléments unitaires.

6. Un écran selon la revendication 1, dans lequel les éléments unitaires coniques ont une épaisseur de l'ordre de 5 à 40 cm.

7. Un procédé de réalisation d'un écran d'étanchéité souterrain (1) s'étendant en direction générale horizontale, caractérisé en ce qu'il comprend la formation, par la technique du jet rotatif, d'une pluralité d'éléments unitaires solides (3) se recoupant sans discontinuité entre eux, constitués d'un mortier ou béton de sol (8) ou d'un coulis durci de nature minérale, ledit procédé mettant en oeuvre pour la formation desdits éléments, au moins un jet (7) formant avec l'horizontale un angle α compris entre 5 et 60°inclusivement.

8. Un procédé selon la revendication 7, dans lequel l'angle α est compris entre 10 et 40° inclusivement.

## Patentansprüche

1. Unterirdische Dichtungsschicht (1), die sich generell in horizontaler Richtung erstreckt, dadurch gekennzeichnet, daß sie wenigstens eine Lage aus mehreren massiven unitären Elementen (3) aufweist, die einander ohne Unterbrechung überdecken und aus einem Bodenmörtel oder -beton (8) oder einer gehärteten Vergußmasse vom mineralischen Typ bestehen, wobei die unitären Elemente die Form eines Kegels mit im wesentlichen vertikaler Achse aufweisen und der Spitzenwinkel θ desselben zwischen 60 und 170°, einschließlich, beträgt.

2. Schicht nach Anspruch 1, bei der der Spitzenwinkel des Kegels zwischen 100 und 160°, einschließlich, beträgt.

3. Schicht nach Anspruch 1, bei der die Spitzen der unitären Kegel zur Bodenoberfläche gerichtet sind.

4. Schicht nach Anspruch 1, mit einer einzigen Lage unitärer Elemente.

5. Schicht nach Anspruch 1, mit zwei Lagen unitärer Elemente.

6. Schicht nach Anspruch 1, bei der die konischen unitären Elemente eine Dicke in der Größenordnung von 5 bis 40 cm aufweisen.

7. Verfahren zur Herstellung einer unterirdischen Dichtungsschicht (1), die sich generell in horizontaler Richtung erstreckt, dadurch gekennzeichnet, daß es die Herstellung mehrerer massiver unitärer Elemente (3), die einander ohne Unterbrechung überdecken, unter Verwendung des Drehstrahlverfahrens umfaßt, wobei die Elemente aus einem Bodenmörtel oder-beton (8) oder einer gehärteten Vergußmasse vom mineralischen Typ bestehen, wobei das Verfahren zur Herstellung der Elemente wenigstens einen Strahl (7) verwendet, der mit der Horizontalen einen Winkel α zwischen 5 und 60°, einschließlich, bildet.

8. Verfahren nach Anspruch 7, bei dem der Winkel α zwischen 10 und 40°, einschließlich, liegt.

## Claims

1. An underground watertight screen (1), extending in a generally horizontal direction, caracterized in that it comprises at least one stratum consisting of a plurality of solid unit elements (3) intersecting each other without discontinuity between them and formed of a soil concrete or mortar (8) or of a hardened grout of inorganic nature, the said unit elements having the shape of a cone with a substantially vertical axis and of which the angle at the apex θ is between 60 and 170° inclusive.

2. Screen according to Claim 1, in which the angle at the apex of the cone is between 100 and 160° inclusive.

3. Screen according to Claim 1, in which the unit cones have their apex directed towards the ground surface.

4. Screen according to Claim 1, which comprises a single stratum of unit elements.

5. Screen according to Claim 1, which comprises two strata of unit elements.

6. Screen according to Claim 1, in which the conical unit elements have a thickness of the order of 5 to 40 cm.

7. A method for producing an underground watertight screen (1) extending in a generally horizontal direction, caracterized in that it comprises forming, by means of the rotary jet technique, a plurality of solid unit elements (3) intersecting each other without discontinuity between them, made of a soil concrete or mortar (8) or of a hardened grout of inorganic nature, the said method employing, for the formation of the said elements, at least one jet (4) forming with the horizontal an angle α of between 5 and 60° inclusive.

8. Method according to Claim 7, in which the angle α is between 10 and 40° inclusive.
